# FASCICULE DE BREVET EUROPEEN

(11) **EP 0 676 780 B1**
(45) Date de publication et mention de la délivrance du brevet: **15.07.1998**
(21) Numéro de dépôt: 95400766.2
(22) Date de dépôt: 06.04.1995
(51) Int. Cl.: H01H 13/56, H01H 13/52

(54) **Appareil électrique à poussoir**
Elektrisches Gerät mit Druckknopf
Electrical apparatus with push-button

(30) Priorité: 08.04.1994 FR 9404164
(43) Date de publication de la demande: 11.10.1995
(73) Titulaire: LEGRAND, F-87045 Limoges Cédex (FR); LEGRAND SNC, F-87045 Limoges (FR)
(72) Inventeur: Combas, Christian, F-87240 Ambazac (FR)
(74) Mandataire: CABINET BONNET-THIRION

(56) Documents cités:
- EP-A- 0 040 130
- EP-A- 0 326 809
- FR-A- 2 322 442

## Description

La présente invention concerne d'une manière générale les appareils électriques du genre comportant, dans un boîtier, un poussoir, qui, d'une part, est monté mobile entre deux positions, l'une déployée, l'autre rétractée, sous le contrôle d'un bouton de commande à la disposition de l'usager, et qui, d'autre part, est soumis à des moyens élastiques de rappel le sollicitant en permanence en direction de sa position déployée.

Il peut s'agir par exemple d'un simple contacteur destiné à permettre la commande à distance d'un quelconque télérupteur.

Pour certaines applications, seule doit être stable la position déployée du poussoir, celui-ci abandonnant alors systématiquement sa position rétractée lorsqu'il est cessé d'agir sur son bouton de commande, cependant que, pour d'autres applications, cette position rétractée doit elle aussi être une position stable, le poussoir devant rester de lui-même dans cette position rétractée, ou, plus précisément, dans une position rétractée de service proche de celle-ci, lorsque, après l'action sur le bouton de commande l'ayant conduit à cette position rétractée, il est cessé d'agir sur ce bouton de commande.

Il est donc normalement nécessaire de disposer de deux appareils électriques différents, au prix d'une duplication dispendieuse des fabrications correspondantes.

Il a cependant été proposé d'équiper ces appareils électriques d'un sélecteur, qui est accessible de l'extérieur du boîtier à l'usager, et qui est lui aussi monté mobile entre deux positions, l'une de non-ingérence, pour laquelle il laisse le poussoir se débattre librement entre ses deux positions, l'autre d'ingérence, pour laquelle, au contraire, il le maintient de manière débrayable en position rétractée, avec, intervenant alors pour ce faire entre le poussoir et le sélecteur, des moyens d'accrochage et un ergot d'accrochage apte à coopérer en retenue avec ces moyens d'accrochage.

C'est le cas dans le document FR-A-2 322 442, et c'est le cas, également, dans le document EP-A-0 040 130.

Suivant l'application envisagée, il suffit à l'usager de placer le sélecteur dans l'une ou l'autre de ses positions.

Dès lors, une seule fabrication suffit, au bénéfice des coûts.

Tant dans le cas du document FR-A-2 322 442 que dans le cas du document EP-A-0 040 130, le sélecteur est porté par le boîtier, en étant en pratique monté pivotant sur celui-ci, tandis que l'ergot d'accrochage est porté par le sélecteur, en étant en pratique rigidement assujetti à ce dernier.

Dans le document FR-A-2 322 442, le sélecteur ne débouche pas à l'extérieur du boîtier, et l'usager n'y a accès qu'à travers une ouverture, nécessairement étroite, car en forme de fente, de celui-ci.

Pour changer la position du sélecteur, il faut enfiler un outil à travers cette ouverture, et faire passer à l'aide de celui-ci le sélecteur au-dessus d'une nervure du poussoir.

La manipulation correspondante est particulièrement délicate à conduire, et il en est d'autant plus ainsi qu'elle se réalise en pratique quasiment en aveugle.

Dans le document EP-A-0 040 130, le sélecteur fait saillie hors du boîtier.

Mais son changement de position ne peut intervenir que pour la position rétractée, c'est-à-dire enfoncée, du poussoir.

La manipulation est là encore malaisée à conduire, dans la mesure où elle nécessite simultanément une action sur le poussoir et une action sur le sélecteur.

En outre, si le poussoir n'est pas en position suffisamment enfoncée, il peut en résulter intempestivement des erreurs de manoeuvre.

Enfin, tant dans le document EP-A-0 040 130 que dans le document FR-A-2 322 442, le sélecteur ne demeure pas fixe lors de l'action sur le poussoir.

Au contraire, qu'il soit en position d'ingérence ou en position de non-ingérence, il est alors l'objet d'une certaine oscillation, et, notamment dans le cas du document EP-A-0 040 130, il peut en résulter des dysfonctionnements, par passage intempestif d'une position à une autre.

La présente invention a d'une manière générale pour objet une disposition permettant d'éviter ces inconvénients.

De manière plus précise, elle a pour objet un appareil électrique du genre à poussoir et sélecteur concerné et caractérisé d'une manière générale en ce que les moyens d'accrochage sont portés par le sélecteur tandis que l'ergot d'accrochage est porté par le poussoir.

Grâce à une telle disposition, le changement de position du sélecteur peut avantageusement se faire pour la position déployée, de repos, du poussoir, sans intervention concomitante sur celui-ci.

La manipulation correspondante s'en trouve grandement facilitée et il n'y a aucun risque de fausse manoeuvre.

En outre, dans l'une et l'autre de ses positions, le sélecteur demeure avantageusement fixe lorsqu'il est agi sur le poussoir, au bénéfice d'une plus grande sûreté de fonctionnement pour l'ensemble.

Préférentiellement, le sélecteur comporte, en sus des moyens d'accrochage, des moyens de liberté neutres à l'égard du poussoir.

Ainsi, suivant sa position, il interpose, sans ambiguïté, sur le trajet du poussoir, soit les moyens d'accrochage, soit les moyens de liberté, ce qui conforte encore la sûreté de fonctionnement de l'ensemble.

Enfin, suivant une forme de réalisation possible, mais non impérative, de réalisation, le sélecteur est monté rotatif, et, pour sa commande en rotation, il comporte un moyeu, qui, accessible de l'extérieur du boîtier à la faveur d'un évidement de celui-ci, présente diamétralement une saignée, à la manière de la tête d'une vis.

Pour son changement de position, il suffit donc d'agir sur ce moyeu à l'aide d'un tournevis ou d'une pièce de monnaie.

La manipulation correspondante est avantageusement très aisée, et, se faisant de manière franche, pour la position de repos du poussoir, qui correspond en pratique à la configuration de livraison de l'appareil électrique, elle n'est avantageusement pas susceptible de conduire à une quelconque erreur d'aiguillage pour ce poussoir.

Les caractéristiques et avantages de l'invention ressortiront d'ailleurs de la description qui va suivre, à titre d'exemple, en référence aux dessins schématiques annexés sur lesquels :
la figure 1 est une vue en perspective d'un appareil électrique suivant l'invention ;
la figure 2 est, à échelle supérieure, une vue en perspective éclatée se rapportant pour l'essentiel au poussoir que comporte cet appareil électrique et au sélecteur qui lui est associé suivant l'invention ;
la figure 3 est, à échelle encore supérieure, une vue en perspective de ce seul sélecteur, représenté isolément, suivant la flèche III de la figure 2 ;
la figure 4A est, suivant cette même flèche III, une vue partielle en élévation de l'ensemble, pour une première position du sélecteur ;
la figure 4B est une vue partielle en élévation analogue à celle de la figure 4A, pour la deuxième position du sélecteur.

Ces figures illustrent, à titre d'exemple, l'application de l'invention à un appareil électrique 10 modulaire, c'est-à-dire à un appareil électrique 10 dont le boîtier 11 se présente sous la forme générale d'une plaquette d'épaisseur multiple d'un module déterminé, ce qui lui permet d'être si nécessaire disposé côte à côte sur un même support avec d'autres appareils électriques 10 modulaires de même type.

Dans la forme de réalisation représentée, le boîtier 11 est formé d'un corps 11A et d'un flasque de fermeture 11B, mais, en variante il peut tout aussi bien être formé de deux coquilles, d'importances sensiblement égales, et convenablement affrontées et solidarisées l'une à l'autre.

Quoi qu'il en soit, le boîtier 11 présente, sur sa tranche, sur deux faces latérales opposées de celle-ci, un ou plusieurs évidements 12 pour donner accès aux bornes de connexion nécessaires à la desserte de l'appareil électrique 10.

Dans la forme de réalisation représentée, il y a ainsi deux évidements 12 par face latérale de la tranche du boîtier 11.

Les dispositions qui précèdent sont bien connues par elle-mêmes, et, ne relevant pas de la présente invention, elle ne seront pas décrites plus en détail ici.

C'est de surcroît la raison pour laquelle, sur les figures, le boîtier 11 n'a été pour l'essentiel que schématisé par son contour.

De même, l'appareil électrique 10, pris dans son ensemble, ne sera pas décrit dans tous ses détails ici.

Seuls en seront décrits les éléments nécessaires à la compréhension de l'invention.

Il suffira à cet égard d'indiquer que cet appareil électrique 10 comporte, dans le boîtier 11, un poussoir 14, qui, d'une part, est monté mobile entre deux positions, l'une déployée, l'autre rétractée, sous le contrôle d'un bouton de commande 15 à la disposition de l'usager, et qui, d'autre part, est soumis à des moyens élastiques de rappel 13 le sollicitant en permanence en direction de sa position déployée, cette position déployée constituant ainsi en pratique une position de repos pour l'ensemble.

En pratique, le poussoir 14 forme un tiroir monté coulissant dans le boîtier 11, et il est convenablement guidé en translation dans celui-ci.

Dans la forme de réalisation représentée, ce poussoir 14 a globalement un contour parallélépipédique, allongé dans le sens de la hauteur du boîtier 11, perpendiculairement aux faces supérieure et inférieure de la tranche de celui-ci, et le bouton de commande 15 en est solidaire.

Sa direction de trajet T dans le boîtier 11, schématisée en traits interrompus sur les figures 1, 2, 4A et 4B, est elle aussi perpendiculaire aux faces supérieure et inférieure de la tranche du boîtier 11.

En pratique, le bouton de commande 15 s'étend suivant cette direction de trajet T.

Il fait donc saillie sur la face transversale supérieure du poussoir 14.

Pour la position déployée du poussoir 14, le bouton de commande 15 fait largement saillie sur la face supérieure de la tranche du boîtier 11, tel que représenté en traits continus sur les figures 4A et 4B.

Pour la position rétractée du poussoir 14, il est au contraire plus ou moins enfoncé dans le boîtier 11, tel que schématisé en traits interrompus sur la seule figure 4A.

Conjointement, dans la forme de réalisation représentée, et tel que schématisé sur la figure 2, les moyens élastiques de rappel 13 associés au poussoir 14 sont par exemple constitués par un simple ressort de compression, du type ressort à boudin, qui, prenant appui sur le boîtier 11, porte sur le poussoir 14 du côté de celui-ci opposé à son bouton de commande 15, et, donc, sur la face transversale inférieure de ce poussoir 14.

Pour la définition de sa position déployée, le poussoir 14 comporte, transversalement, sur l'une au moins de ses faces latérales, dans la forme de réalisation représentée, un épaulement 16 par lequel il est apte à venir en butée contre un cran 17 prévu à cet effet sur le flasque de fermeture 11B du boîtier 11.

Sur la figure 2, seuls sont visibles, d'une part, l'épaulement 16 de l'une des faces latérales du poussoir 14, et, d'autre part, le cran 17 du boîtier 11 correspondant à l'autre de ces faces latérales.

L'appareil électrique 10 est par exemple un simple contacteur.

Tel que schématisé à la figure 2, le poussoir 14 pilote à cet effet un contact mobile 18 susceptible d'établir une liaison entre deux contacts fixes 19 que des conducteurs 20 relient chacun respectivement à des bornes de connexion opposées non représentées.

Par exemple, le poussoir 14 comporte un évidement 21, dans lequel le contact mobile 18 se trouve disposé sous le contrôle de moyens élastiques, non représentés, susceptibles de le maintenir en appui contre les contacts fixes 19, avec l'effort d'appui nécessaire, lorsque, entraîné par le poussoir 14, il est venu en butée contre ces contacts fixes 19.

Dans la forme de réalisation représentée, le poussoir 14 présente dos à dos, avec un certain décalage, deux évidements 21, pour le cas où, comme il ressort de ce qui précède, il y a deux bornes de connexion sur chacune des faces latérales de la tranche du boîtier 11, et, donc, deux contacts mobiles 18 à commander en parallèle.

L'appareil électrique 10 suivant l'invention est équipé d'un sélecteur 22, qui est accessible à l'usager de l'extérieur du boîtier 11, et qui est lui aussi monté mobile entre deux positions, l'une de non-ingérence, figure 4B, pour laquelle il laisse le poussoir 14 se débattre librement entre ses deux positions, l'autre d'ingérence, figure 4A, pour laquelle, au contraire, et suivant des dispositions décrites plus en détail ultérieurement, il le maintient de manière débrayable en position rétractée, avec, intervenant alors pour ce faire entre le poussoir 14 et le sélecteur 22, des moyens d'accrochage 23 et un ergot d'accrochage 34 apte à coopérer en retenue ave ces moyens d'accrochage 23.

Suivant l'invention, les moyens d'accrochage 23 sont portés par le sélecteur 22 tandis que l'ergot d'accrochage 34 est porté par le poussoir 14.

Dans la forme de réalisation représentée, le sélecteur 22 est monté rotatif dans le boîtier 11, autour d'un axe A orthogonal à la direction de trajet T du poussoir 14, et il comporte, à distance, angulairement, des moyens d'accrochage 23, des moyens de liberté 24 neutres à l'égard du poussoir 14.

En pratique, le sélecteur 22 se présente sous la forme générale d'un disque de contour circulaire, qui est au moins pour partie enchâssé, à rotation, dans un logement 25 de contour circulaire complémentaire prévu à cet effet dans le boîtier 11, en regard du poussoir 14, et sur une même face duquel, en pratique celle tournée vers le poussoir 14, sont formés les moyens d'accrochage 23 et de liberté 24 associés à ce poussoir 14.

Sur l'autre face de ce disque, le sélecteur 22 comporte, axialement en saillie, pour sa commande en rotation, un moyeu 26, qui fait surface sur l'une des faces principales du boîtier 11, à la faveur d'un évidement 28 de celui-ci, figure 1, et qui est ainsi à la disposition de l'usager.

En pratique, ce moyeu 26 s'étend au mieux à ras avec la face principale du boîtier 11 sur laquelle il débouche, pour ne pas faire saillie sur celle-ci, et, pour en faciliter la commande en rotation, il présente diamétralement une saignée 29, à la manière de la tête d'une vis.

En pratique, également, ce moyeu 26 présente, radialement en saillie, à son extrémité libre, deux lamelles 30, figure 2, qui, disposées en positions diamétralement opposées l'une par rapport à l'autre, viennent s'encliqueter, pour son maintien, dans un lamage 31 prévu annulairement à cet effet au débouché de l'évidement 28 du boîtier 11, figure 1, après leur passage en force dans cet évidement 28.

Dans la forme de réalisation représentée, les moyens d'accrochage 23 que forme le sélecteur 22 sont des moyens de came du genre came en coeur.

Pour coopération avec de tels moyens de came, le poussoir 14 comporte, transversalement par rapport à sa direction de trajet T, une rainure 32 dans laquelle se débat l'ergot d'accrochage 34.

Dans le fond de la rainure 32 peuvent être prévus, si désiré, des moyens élastiques, non représentés, propres à solliciter l'ergot d'accrochage 34 en direction du sélecteur 22.

Dans la forme de réalisation représentée, l'ergot d'accrochage 34, qui est globalement cylindrique, est épaulé, et il présente ainsi, d'une part, un tronçon de plus grand diamètre 34', par lequel il est en prise avec la rainure 32 du poussoir 14, et, d'autre part, un tronçon de plus petit diamètre 34'', par lequel il est apte à coopérer avec les moyens de came que forment les moyens d'accrochage 23 associés.

En pratique, ces moyens de came comportent, dans une cavité 36 que présente en creux le sélecteur 22 et qui est propre également au débattement de l'ergot d'accrochage 34 du poussoir 14, d'une part, un îlot 37, en forme de coeur, qui est interposé sur le trajet de cet ergot d'accrochage 34, et dont la pointe 38 est, en position d'ingérence, dirigée vers la position déployée du poussoir 14, c'est-à-dire vers le bouton de commande 15 de celui-ci, tandis que sa dépression 39 est dirigée en sens opposé, et, d'autre part, un ensemble de rampes 40, 41, 42, précisées ci-après, qui sont aptes à alternativement diriger l'ergot d'accrochage 34 du poussoir 14 vers la dépression 39 de l'îlot 37 lorsque, amené en position rétractée, le poussoir 14 est relâché, et à écarter cet ergot d'accrochage 34 de cet îlot 37 lorsque, le poussoir 14 étant ainsi en position rétractée, il est à nouveau agi sur son bouton de commande 15.

L'îlot 37 s'étend en bordure immédiate du sélecteur 22, avec, en pratique, sa pointe 38 au ras avec le contour de celui-ci.

De part et d'autre de l'îlot 37, la cavité 36 définit, parallèlement à la direction de trajet T du poussoir 14, d'une part, une entrée E, et, d'autre part, une sortie S, et, lorsque le sélecteur 22 est en position d'ingérence, cette cavité 36 se trouve être dans le prolongement d'une cavité 44, qui est formée dans le boîtier 11, et avec laquelle est en prise, par son tronçon de plus petit diamètre 34'', l'ergot d'accrochage 34 du poussoir 14.

Les flancs de cette cavité 44 forment un dièdre centré sur la direction de trajet T du poussoir 14, en sorte que, pour la position déployée de celui-ci, et tel que représenté à la figure 4A, l'ergot d'accrochage 34 se trouve lui-même systématiquement centré sur cette direction de trajet T.

Par contre, la pointe 38 de l'îlot 37 se trouve décalée transversalement du côté de la sortie S par rapport à la direction de trajet T du poussoir 14.

La rampe 40 appartient au contour de la cavité 36.

Elle s'étend en oblique par rapport à la direction de trajet T, au-delà de l'îlot 37, en formant l'un des flancs d'un lobe 46 de la cavité 36 situé dans le prolongement de l'entrée E.

La dépression 39 de l'îlot 37 est globalement centrée sur la direction de trajet T du poussoir 14.

La rampe 41 forme celui des flancs de cette dépression 39 qui est du côté de l'entrée E.

Elle s'étend au droit du lobe 46 de la cavité 36.

La rampe 42, enfin, appartient, comme la rampe 40, au contour de la cavité 36.

Elle s'étend en oblique de part et d'autre de la direction de trajet T du poussoir 14, en regard de la dépression 39 de l'îlot 37, et elle conduit à un lobe 47 de la cavité 36 situé dans le prolongement de la sortie S.

Il résulte de ce qui précède que si, le poussoir 14 étant en position déployée, tel que représenté en trait continu sur la figure 4A pour son ergot d'accrochage 34, il est exercé une action d'enfoncement sur son bouton de commande 15, suivant la flèche F1 de la figure 1, l'ergot d'accrochage 34 est dirigé par l'îlot 37 sur l'entrée E, suivant la flèche F2 de la figure 4A, puis, par la rampe 40, sur le lobe 46 de la cavité 36.

Le poussoir 14 est dès lors dans une position rétractée, qui n'est pas exactement sa position rétractée de service, mais qui est légèrement au-delà de celle-ci.

Si l'action d'enfoncement exercée jusque-là sur le bouton de commande 15 est relâchée, le poussoir 14 a tendance à revenir à sa position déployée, sous la sollicitation des moyens élastiques de rappel 13 qui lui sont associés.

Mais, compte tenu de ce qui précède, son ergot d'accrochage 34, et, plus précisément, le tronçon de plus petit diamètre 34'' de celui-ci, interfère alors, dans son trajet, avec la rampe 41 de l'îlot 37, jusqu'à venir au centre de la dépression 39 de celui-ci, tel que schématisé en traits interrompus sur la figure 4A.

Le poussoir 14 est alors maintenu accroché en position rétractée de service.

Si une nouvelle action d'enfoncement est exercée sur le bouton de commande 15, suivant la flèche F1 de la figure 4A, l'ergot d'accrochage 34 du poussoir 14 interfère avec la rampe 42 et il est dirigé par celle-ci vers le lobe 47 de la cavité 36 situé dans le prolongement de la sortie S.

Ainsi, lorsque cette nouvelle action d'enfoncement sur le bouton de commande 15 est relâchée, l'ergot d'accrochage 34 peut regagner par la sortie S la cavité 44, suivant la flèche F3 de la figure 4A, ce qui permet le retour du poussoir 14 dans sa position déployée initiale.

Dans la forme de réalisation représentée, les moyens de liberté 24 que comporte le sélecteur 22 conjointement avec les moyens d'accrochage 23 précédents forment en creux sur ce sélecteur 22, pour l'ergot d'accrochage 34 du poussoir 14, une simple piste en cul-de-sac, qui, pour la position de non-ingérence du sélecteur 22, vient s'abouter à la cavité 44 du boîtier 11, à la manière de la cavité 36 précédente, et au lieu et place de celle-ci.

Ainsi, lorsque, pour cette position de non-ingérence du sélecteur 22, une action d'enfoncement est exercée sur le bouton de commande 15 suivant la flèche F4 de la figure 4B, l'ergot d'accrochage 34 suit librement la piste en cul-de-sac que forment les moyens de liberté 24 de ce sélecteur 22, sans un quelconque accrochage, en sorte que, lorsque cette action d'enfoncement est relâchée, le poussoir 14 revient librement à sa position déployée initiale, sans être retenu en position rétractée.

Dans la forme de réalisation représentée, les moyens de liberté 24 sont distants angulairement de 90° des moyens d'accrochage 23.

Autrement dit, il faut faire pivoter de 90° le sélecteur 22 pour le faire passer de sa position d'ingérence à sa position de non-ingérence, et réciproquement.

En pratique, pour une définition positive de l'une et l'autre de ses positions, le sélecteur 22 comporte, en saillie, dans la forme de réalisation représentée, un doigt 50, par lequel, en position de non-ingérence ou en position d'ingérence, il coopère en butée avec l'un ou l'autre de deux épaulements d'arrêt 51 prévus à cet effet sur le boîtier 11.

De préférence, et tel que représenté, il est prévu, entre le sélecteur 22 et le boîtier 11, pour le maintien stable du sélecteur 22 dans l'une et l'autre de ses positions, des moyens d'indexation.

Dans la forme de réalisation représentée, ces moyens d'indexation comportent, d'une part, sur le sélecteur 22, sur la face de celui-ci opposée à celle sur laquelle sont formés les moyens d'accrochage 23 et de liberté 24, un bossage 52, en forme de dièdre, et, d'autre part, sur le boîtier 11, deux logements 54, eux aussi en forme de dièdre, qui correspondent chacun respectivement aux deux positions du sélecteur 22, et avec chacun desquels le bossage 52 est apte à coopérer en emboîtement.

En pratique, le bossage 52 du sélecteur 22 est porté par une patte 55 individualisée radialement dans celui-ci par deux fentes 56, pour bénéficier d'un certain jeu élastique de la part de cette patte 55.

Préférentiellement, enfin, et tel que représenté, il est prévu, entre le sélecteur 22 et le poussoir 14, des moyens d'emboîtement, pour le blocage en rotation du sélecteur 22 par le poussoir 14 dès que ce poussoir 14 est écarté de sa position déployée.

Dans la forme de réalisation représentée, ces moyens d'emboîtement comportent, d'une part, sur le poussoir 14, une nervure 57, qui fait saillie sur la face de ce poussoir 14 tournée vers le sélecteur 22, parallèlement à la direction de trajet T, et dont l'extrémité d'attaque est biseautée par un chanfrein 58, et, d'autre part, sur le sélecteur 22, deux rainures 59, qui correspondent chacune respectivement à l'une et l'autre des positions de ce sélecteur 22, et qui sont donc à 90° l'une par rapport à l'autre dans la forme de réalisation représentée.

Dès que le poussoir 14 est écarté de sa position déployée, sa nervure 57 s'engage dans l'une ou l'autre des rainures 59 du sélecteur 22, suivant la position de celui-ci.

Le changement de position du sélecteur 22 ne peut donc intervenir que lorsque le poussoir 14 est en position déployée.

Autrement dit, le changement de position du sélecteur 22 ne peut intervenir que lorsque, l'ergot d'accrochage 34 du poussoir 14 étant à l'abri dans la cavité 44 du boîtier 11, à l'écart du trajet du sélecteur 22, ce sélecteur 22 n'est pas susceptible d'interférer avec lui lors de son passage d'une de ses positions à l'autre.

Il est ainsi évité que, pour toute position du poussoir 14 autre que sa position déployée, une éventuelle malencontreuse action sur le sélecteur 22 soit de nature à conduire à un coincement, voire même à un endommagement, de l'ergot d'accrochage 34, et, par suite, à une détérioration de l'ensemble.

En particulier, au lieu d'être monté rotatif, le sélecteur pourrait tout aussi bien être monté mobile en translation.

En outre, il peut être prévu côte à côte deux ou plusieurs poussoirs, à raison, par exemple, d'un par contact mobile à commander.

## Revendications

1. Appareil électrique du genre comportant, dans un boîtier (11), un poussoir (14), qui, d'une part, est un poussoir monté mobile entre deux positions, l'une déployée, l'autre rétractée, sous le contrôle d'un bouton de commande (15) à la disposition de l'usager, et qui, d'autre part, est soumis à des moyens élastiques de rappel (13) le sollicitant en permanence en direction de sa position déployée, et un sélecteur (22), qui est accessible de l'extérieur à l'usager, et qui est lui aussi monté mobile entre deux positions, l'une de non-ingérence, pour laquelle il laisse le poussoir (14) se débattre librement entre ses deux positions, l'autre d'ingérence, pour laquelle, au contraire, il le maintient de manière débrayable en position rétractée, avec, intervenant alors pour ce faire entre ledit poussoir (14) et ledit sélecteur (22), des moyens d'accrochage (23) et un ergot d'accrochage (34) apte à coopérer en retenue avec lesdits moyens d'accrochage (23), caractérisé en ce que les moyens d'accrochage (23) sont portés par le sélecteur (22) tandis que l'ergot d'accrochage (34) est porté par le poussoir (14).

2. Appareil électrique suivant la revendication 1, caractérisé en ce que, en sus des moyens d'accrochage (23), le sélecteur (22) comporte des moyens de liberté (24) neutres à l'égard du poussoir (14).

3. Appareil électrique suivant l'une quelconque des revendications 1, 2, caractérisé en ce que les moyens d'accrochage (23) sont des moyens de came du genre came en coeur, le poussoir (14) comportant transversalement une rainure (32) dans laquelle se débat l'ergot d'accrochage (34), et lesdits moyens de came comportant, dans une cavité (36) propre également au débattement dudit ergot d'accrochage (34), d'une part, un îlot (37), en forme de coeur, qui est interposé sur le trajet dudit ergot d'accrochage (34), et dont la pointe (38) est, pour la position d'ingérence, dirigée vers la position déployée du poussoir (14), et, d'autre part, un ensemble de rampes (40, 41, 42) qui sont aptes à alternativement diriger l'ergot d'accrochage (34) du poussoir (14) vers la dépression (39) de l'îlot (37) lorsque, amené en position rétractée, le poussoir (14) est relâché, et à écarter ledit ergot d'accrochage (34) dudit îlot (37) lorsque, le poussoir (14) étant ainsi en position rétractée, il est à nouveau agi sur son bouton de commande (15).

4. Appareil électrique suivant la revendication 3, caractérisé en ce que, de part et d'autre de l'îlot (37) des moyens d'accrochage (23), la cavité (36) du sélecteur (22) définit, parallèlement à la direction de trajet (T) du poussoir (14), d'une part, une entrée (E), et, d'autre part, une sortie (S), et, lorsque le sélecteur (22) est en position d'ingérence, cette cavité (36) se trouve être dans le prolongement d'une cavité (44), qui est formée dans le boîtier (11), et avec laquelle est en prise l'ergot d'accrochage (34) du poussoir (14).

5. Appareil électrique suivant la revendication 2, caractérisé en ce que les moyens de liberté (24) que comporte le sélecteur (22) forment une simple piste en cul-de-sac pour l'ergot d'accrochage (34) du poussoir (14).

6. Appareil électrique suivant l'une quelconque des revendications 1 à 5, caractérisé en ce que le sélecteur (22) est monté rotatif dans le boîtier (11) autour d'un axe (A) orthogonal à la direction de trajet (T) du poussoir (14).

7. Appareil électrique suivant la revendication 6, caractérisé en ce que le sélecteur (22) se présente sous la forme générale d'un disque de contour circulaire sur une face duquel sont formés les moyens d'accrochage (23) associés au poussoir (14).

8. Appareil électrique suivant les revendications 2 et 7, prises conjointement, caractérisé en ce que les moyens de liberté (24) sont formés sur la même face du sélecteur (22) que les moyens d'accrochage (23), à distance, angulairement, de ces derniers.

9. Appareil électrique suivant la revendication 8, caractérisé en ce que les moyens de liberté (24) sont distants angulairement de 90° des moyens d'accrochage (23).

10. Appareil électrique suivant l'une quelconque des revendications 6 à 9, caractérisé en ce que le sélecteur (22) comporte, pour sa commande en rotation, un moyeu (26) qui, à la faveur d'un évidement (28) du boîtier (11), est à la disposition de l'usager.

11. Appareil électrique suivant la revendication 10, caractérisé en ce que le moyeu (26) du sélecteur (22) présente diamétralement une saignée (29), à la manière de la tête d'une vis.

12. Appareil électrique suivant l'une quelconque des revendications 6 à 11, caractérisé en ce que le sélecteur (22) comporte en saillie un doigt (50) par lequel, en position de non-ingérence et en position d'ingérence, il coopère en butée avec l'un ou l'autre de deux épaulements d'arrêt (51) prévus à cet effet sur le boîtier (11).

13. Appareil électrique suivant l'une quelconque des revendications 6 à 12, caractérisé en ce que, entre le sélecteur (22) et le boîtier (11), il est prévu des moyens d'indexation (52, 54).

14. Appareil électrique suivant l'une quelconque des revendications 6 à 13, caractérisé en ce qu'il est prévu, entre le sélecteur (22) et le poussoir (14), des moyens d'emboîtement (57, 59), pour le blocage en rotation du sélecteur (22) par le poussoir (14) dès que ce poussoir (14) est écarté de sa position déployée.

## Claims

1. Electrical apparatus of the kind comprising, in a casing (11), a thrust member (14) which on the one hand is a thrust member that is mounted movably between two positions, one being an extended position and the other being a retracted position, under the control of a control button (15) available to the user, and which on the other hand is subjected to resilient return means (13) urging it constantly in the direction of its extended position, and a selector (22) which is accessible to the user from the exterior and which is also mounted movably between two positions, one being a non-intervention position in which it allows the thrust member (14) to move freely between its two positions and the other being an intervention position in which in contrast it holds it disengageably in the retracted position, with, operatively disposed for that purpose between said thrust member (14) and said selector (22), latching means (23) and a latching lug (34) capable of retainingly co-operating with said latching means (23), characterised in that the latching means (23) are carried by the selector (22) while the latching lug (34) is carried by the thrust member (14).

2. Electrical apparatus according to claim 1 characterised in that in addition to the latching means (23) the selector (22) comprises liberty means (24) which are neutral in relation to the thrust member (14).

3. Electrical apparatus according to either one of claims 1 and 2 characterised in that the latching means (23) are cam means of the heart-shaped cam kind, the thrust member (14) comprising in transverse relationship a groove (32) in which the latching lug (34) moves and said cam means comprising in a cavity (36) which is also suitable for the movement of said latching lug (34) on the one hand a heart-shaped island portion (37) which is interposed on the path of movement of said latching lug (34) and whose tip (38) in the intervention position is directed towards the extended position of the thrust member (14) and on the other hand an array of ramps (40, 41, 42) which are capable of alternately directing the latching lug (34) of the thrust member (14) towards the depression (39) of the island portion (37) when, upon being moved into the retracted position, the thrust member (14) is released, and moving said latching lug (34) away from said island portion (37) when, the thrust member (14) thus being in the retracted position, its control button (15) is again acted upon.

4. Electrical apparatus according to claim 3 characterised in that on respective sides of the island portion (37) of the latching means (23) the cavity (36) of the selector (22) defines in parallel relationship to the direction of movement (T) of the thrust member (14) on the one hand an entrance (E) and on the other hand an exit (S) and, when the selector (22) is in the intervention position, said cavity (36) is disposed in line with a cavity (44) which is formed in the casing (11) and with which the latching lug (34) of the thrust member (14) is in engagement.

5. Electrical apparatus according to claim 2 characterised in that the liberty means (24) that the selector (22) comprises form a simple dead-end track for the latching lug (34) of the thrust member (14).

6. Electrical apparatus according to any one of claims 1 to 5 characterised in that the selector (32) is mounted rotatably in the casing (11) about an axis (A) orthogonal to the direction of movement (T) of the thrust member (14).

7. Electrical apparatus according to claim 6 characterised in that the selector (22) is in the general form of a disc of circular contour, on a face of which are formed the latching means (23) associated with the thrust member (14).

8. Electrical apparatus according to claims 2 and 7 in combination characterised in that the liberty means (24) are formed on the same face of the selector (22) as the latching means (23) at an angular spacing from the latter.

9. Electrical apparatus according to claim 8 characterised in that the liberty means (24) are angularly spaced through 90° from the latching means (23).

10. Electrical apparatus according to any one of claims 6 to 9 characterised in that, for rotary actuation thereof, the selector (22) comprises a hub (26) which is available to the user by way of an opening (28) in the casing (11).

11. Electrical apparatus according to claim 10 characterised in that the hub (26) of the selector (22) diametrally has a groove (29) in the manner of the head of a screw.

12. Electrical apparatus according to any one of claims 6 to 11 characterised in that the selector (22) comprises in projecting relationship a finger (50) by way of which, in the non-intervention position and in the intervention position, it co-operates in abutting relationship with one or other of two stop shoulders (51) provided for that purpose on the casing (11).

13. Electrical apparatus according to any one of claims 6 to 12 characterised in that indexing means (52, 54) are provided between the selector (22) and the casing (11).

14. Electrical apparatus according to any one of claims 6 to 13 characterised in that provided between the selector (22) and the thrust member (14) are engagement means (57, 59) for rotational blocking of the selector (22) by the thrust member (14) as soon as said thrust member (14) is moved away from its extended position.

## Patentansprüche

1. Elektrisches Gerät, das in einem Gehäuse (11) einen Drücker (14) aufweist, der einerseits unter der Steuerung durch einen dem Benutzer zur Verfügung stehenden Betätigungsknopf (15) zwischen zwei Stellungen, einer eingerückten und einer ausgerückten, beweglich montiert ist und andererseits einer elastischen Rückstelleinrichtung (13) ausgesetzt ist, die ihn ständig in Richtung seiner ausgerückten Stellung belastet, sowie einen Wähler (22), der von außen für den Benutzer zugänglich ist und ebenfalls zwischen zwei Stellungen beweglich montiert ist, und zwar einer passiven Stellung, in der er den Drücker (14) sich zwischen seinen beiden Stellungen frei bewegen läßt, und einer aktiven Stellung, in der er ihn dagegen auskuppelbar in eingerückter Stellung hält, wobei zu diesem Zweck zwischen dem Drücker (14) und dem Wähler (22) eine Einhakeinrichtung (23) und ein Einhakstift (34) vorgesehen sind, der mit der Einhakeinrichtung (23) zurückhaltend zusammenwirken kann, dadurch gekennzeichnet, daß die Einhakeinrichtung (23) von dem Wähler (22) getragen ist, während der Einhakstift (34) von dem Drücker (14) getragen ist.

2. Elektrisches Gerät nach Anspruch 1, dadurch gekennzeichnet, daß der Wähler (22) zusätzlich zu der Einhakeinrichtung (23) eine hinsichtlich des Drückers (14) neutrale Freilaufeinrichtung (24) aufweist.

3. Elektrisches Gerät nach einem der Ansprüche 1, 2, dadurch gekennzeichnet, daß die Einhakeinrichtung (23) eine Nockeneinrichtung mit herzförmigem Nocken ist, wobei der Drücker (14) quer eine Nut (32) aufweist, in der sich der Einhakstift (34) bewegt, und die Nockeneinrichtung in einem Hohlraum (36), der ebenfalls für die Bewegung des Einhakstifts (34) geeignet ist, einerseits eine herzförmige Insel (37) aufweist, die im Weg des Einhakstifts (34) angeordnet ist und deren Spitze (38) in der aktiven Stellung auf die ausgerückte Stellung des Drückers (14) zu gerichtet ist, und andererseits eine Gruppe von Schrägen (40, 41, 42), die in der Lage sind, den Einhakstift (34) des Drückers (14) abwechselnd auf die Vertiefung (39) der Insel (37) zu zu leiten, wenn der in die eingerückte Stellung gebrachte Drücker (14) losgelassen wird, und den Einhakstift (34) von der Insel (37) zu entfernen, wenn auf den Betätigungsknopf (15) des auf diese Weise in eingerückter Stellung befindlichen Drückers (14) wieder eingewirkt wird.

4. Elektrisches Gerät nach Anspruch 3, dadurch gekennzeichnet, daß der Hohlraum (36) des Wählers (22) zu beiden Seiten der Insel (37) der Einhakeinrichtung (23) parallel zur Wegrichtung (T) des Drückers (14) einerseits einen Eintritt (E) und andererseits einen Austritt (S) formt und, wenn der Wähler (22) in der aktiven Stellung ist, sich in der Verlängerung eines Hohlraums (44) befindet, der in dem Gehäuse (11) gebildet ist und mit dem der Einhakstift (34) des Drückers (14) in Eingriff steht.

5. Elektrisches Gerät nach Anspruch 2, dadurch gekennzeichnet, daß die Freilaufeinrichtung (24) des Wählers (22) einen einfachen Sackkanal für den Einhakstift (34) des Drückers (14) bildet.

6. Elektrisches Gerät nach einem der Ansprüche 1 bis 5, dadurch gekennzeichnet, daß der Wähler (22) in dem Gehäuse (11) um eine zur Wegrichtung (T) des Drückers (14) senkrechte Achse (A) drehbar montiert ist.

7. Elektrisches Gerät nach Anspruch 6, dadurch gekennzeichnet, daß der Wähler (22) die allgemeine Form einer Scheibe mit kreisförmigem Umriß hat, auf einer deren Seiten die dem Drücker (14) zugeordnete Einhakeinrichtung (23) gebildet ist.

8. Elektrisches Gerät nach den Ansprüchen 2 und 7 zusammen, dadurch gekennzeichnet, daß die Freilaufeinrichtung (24) auf derselben Seite des Wählers (22) wie die Einhakeinrichtung (23) gebildet ist, und zwar winkelmäßig in einem Abstand von dieser.

9. Elektrisches Gerät nach Anspruch 8, dadurch gekennzeichnet, daß die Freilaufeinrichtung (24) winkelmäßig von der Einhakeinrichtung (23) um 90° entfernt ist.

10. Elektrisches Gerät nach einem der Ansprüche 6 bis 9, dadurch gekennzeichnet, daß der Wähler (22) für seinen Drehantrieb eine Nabe (26) aufweist, die über eine Aussparung (28) des Gehäuses (11) für den Benutzer zugänglich ist.

11. Elektrisches Gerät nach Anspruch 10, dadurch gekennzeichnet, daß die Nabe (26) des Wählers (22) nach der Art des Kopfs einer Schraube diametral einen Schlitz (29) aufweist.

12. Elektrisches Gerät nach einem der Ansprüche 6 bis 11, dadurch gekennzeichnet, daß der Wähler (22) eine vorstehende Nase (50) aufweist, mit der er in der passiven Stellung und in der aktiven Stellung an einer von zwei Sperrschultern (51) in Anschlag kommt, die zu diesem Zweck an dem Gehäuse (11) vorgesehen sind.

13. Elektrisches Gerät nach einem der Ansprüche 6 bis 12, dadurch gekennzeichnet, daß zwischen dem Wähler (22) und dem Gehäuse (11) Rasteinrichtungen (52, 54) vorgesehen sind.

14. Elektrisches Gerät nach einem der Ansprüche 6 bis 13, dadurch gekennzeichnet, daß zwischen dem Wähler (22) und dem Drücker (14) eine ineinandergreifende Einrichtung (57, 59) für die Blockierung der Drehbewegung des Wählers (22) durch den Drücker (14) vorgesehen ist, sobald der Drücker (14) aus seiner ausgerückten Stellung entfernt wird.
